# DEMANDE DE BREVET EUROPEEN

(11) **EP 0 485 289 A1**
(43) Date de publication de la demande: **13.05.1992**
(21) Numéro de dépôt: 91402979.8
(22) Date de dépôt: 06.11.1991
(51) Int. Cl.: B65D 81/26, B65D 81/06

(54) **Emballage pour produits dangereux, récipients fragiles ou autres**

(30) Priorité: 07.11.1990 FR 9013788; 30.09.1991 FR 9111996
(71) Demandeur: PASCAL, Christian, F-95270 Seugy (FR)
(72) Inventeur: PASCAL, Christian, F-95270 Seugy (FR)
(74) Mandataire: Faber, Jean-Paul

(57) **Abrégé**

Emballage pour produits dangereux ou récipients fragiles, du type comprenant une caisse et une garniture intérieure (2) logée dans la caisse et destinée à recevoir un récipient contenant un produit, la garniture intérieure étant formée de deux demi-coquilles (3, 4) et présentant chacune une paroi latérale et un fond et, une paroi interne délimitant au moins une cavité destinée à recevoir le récipient contenant le produit dangereux, lesdites demi-coquilles étant destinées à être assemblées par leur bord, caractérisé en ce que chaque demi-coquille (3, 4) est réalisée en un matériau moulé permettant le passage des liquides et conformé de manière à ménager entre la paroi latérale et la paroi interne un volume creux rempli d'un matériau (19) inerte, léger, absorbant les liquides et constituant un bon amortisseur de chocs.

## Description

La présente invention vise un emballage pour produits dangereux ou récipients fragiles.

L'invention se rapporte à des emballages constitués, d'une part, d'une caisse ou d'une boîte, en un matériau tel que du bois, du carton ou de la matière plastique, et, d'autre part, d'une garniture intérieure logée dans la caisse et destinée à recevoir un récipient contenant le produit dangereux à transporter.

En général, on utilise différents types de garnitures intérieures, par exemple, du polystyrène expansé, soit en plaque ou moulé à la forme et aux dimensions du récipient, ou des feuilles de matériaux alvéolaires à cellules fermées.

Ces différents types de garnitures sont, en général, isothermes ce qui présente un grand avantage pour certains produits devant être conservés à des températures données, et de plus ils sont amortisseurs contre les chocs. Par contre, ils ont l'inconvénient d'être non absorbants et friables, ce qui pour les transports constitue un grand défaut. En effet, en cas de bris des flacons qu'ils contiennent, les liquides peuvent se répandre à l'extérieur de l'emballage et causer de graves dégats.

L'un des buts de la présente invention est de réaliser un emballage qui remédie à ces divers inconvénients.

L'emballage, selon l'invention, est du type comprenant une caisse et une garniture intérieure logée dans la caisse et destinée à recevoir un récipient contenant un produit dangereux ou un récipient fragile, la garniture intérieure étant formée de deux demi-coquilles présentant chacune une paroi latérale et un fond et, une paroi interne délimitant au moins une cavité destinée à recevoir le récipient contenant le produit dangereux, lesdites demi-coquilles étant destinées à être assemblées par leur bord, l'emballage étant caractérisé en ce que chaque demi-coquille est réalisée en un matériau moulé permettant le passage des liquides et conformé de manière à ménager entre la paroi latérale et la paroi interne un volume creux rempli d'un matériau inerte, léger, absorbant les liquides et constituant un bon amortisseur de chocs.

Ainsi, en cas de casse du récipient contenu dans l'emballage, le liquide qu'il contient est absorbé par le matériau inerte logé dans le volume creux et ne risque pas ainsi de s'échapper dudit emballage.

Afin de faciliter éventuellement l'écoulement d'un produit dangereux dans le volume ménagé entre la paroi interne et la paroi externe de la demi-coquille, chaque demi-coquille comporte des trous pour mettre en communication le volume ménagé entre la paroi interne et la paroi externe.

Lorsqu'on utilise un matériau absorbant les liquides et constituant un bon amortisseur de chocs ayant une très petite granulométrie, on risque de voir celui-ci s'échapper par les trous; suivant une variante de réalisation,chaque demi-coquille comporte dans la cavité, au moins, une amorce de rupture.

Suivant une caractéristique particulière, l'amorce de rupture est prévue au voisinage du fond de la cavité.

De préférence, l'amorce de rupture est constituée par un amincissement de l'épaisseur de la matière au voisinage du fond de la cavité.

De préférence, chaque demi-coquille est réalisée en un matériau semi-rigide tel que du carton-pâte.

De préférence, le matériau inerte, léger, absorbant les liquides et constituant un bon amortisseur de chocs est constitué par des particules de mica exfolié. Ainsi, l'emballage est bio-dégradable, ce qui n'est pas le cas des emballages connus.

Suivant un détail constructif, les demi-coquilles comportent un système de détrompage le long de leurs bords destinés à être assemblés.

Suivant une caractéristique constructive, chaque demi-coquille est moulée de manière à présenter la paroi latérale et la paroi interne, le fond étant rapporté.

Suivant une autre caractéristique, la paroi latérale de chaque demi-coquille est pourvue d'une gorge interne au voisinage de son extrémité opposée à son bord destiné à coopérer avec l'autre demi-coquille, le fond étant encastré dans la gorge.

Afin de simplifier la fabrication et de réduire le prix de revient, le fond est moulé d'une seule pièce avec l'une des parois latérales et est rabattu pour coopérer avec des gorges des extrémités libres des autres parois latérales.

Enfin, suivant une dernière caractéristique, l'emballage comporte une plaque intercalaire destinée à être insérée entre les deux demi-coquilles et qui est percée d'au moins une ouverture destinée à coïncider avec les cavités desdites demi-coquilles. Lorsque les demi-coquilles doivent être moulées dans un matériau difficile à démouler et nécessitant une dépouille importante des cavités qui risquent d'entraîner une moins bonne tenue du récipient, on insère la plaque intercalaire qui, par son ouverture correspondant à la section du récipient, évite tout jeu de celui-ci dans les cavités.

L'invention va maintenant être décrite avec plus de détails en se référant à des modes de réalisations particuliers donnés à titre d'exemple seulement et représentés aux dessins annexés, dans lesquels :

Figure 1 est une vue en perspective éclatée d'un emballage, selon l'invention.

Figure 2 est une vue en coupe d'une partie de l'emballage, selon l'invention.

Figure 3 est une vue en perspective éclatée d'une garniture intérieure de protection suivant une variante de réalisation.

Figure 4 est une vue en coupe, à une échelle agrandie montrant une variante de réalisation des demi-coquilles.

Figure 5 montre en coupe un détail.

L'emballage représenté à la figure 1 comprend une caisse extérieure 1 de forme générale parallélépipédique qui peut être en carton, en bois ou en matière plastique et qui est destinée à recevoir une garniture intérieure de protection 2.

La garniture intérieure de protection 2 est formée de deux demi-coquilles 3 et 4. La demi-coquille 3 comporte à sa partie supérieure des ergots 5, tandis que l'extrémité correspondante de la demi-coquille 4 présente des trous correspondants, ces organes étant disposés asymétriquement afin de former un système de détrompage ne permettant l'assemblage des deux demi-coquilles que dans une seule position.

La demi-coquille 3 est réalisée en un matériau moulé, bio-dégradable, par exemple, du carton-pâte, ladite demi-coquille 3 présentant quatre parois latérales 7, 8, 9 et 10 et un fond 11.

La demi-coquille 3 est moulée de manière à présenter deux cavités 12 et 13 séparées par une cloison 14 dont la hauteur est inférieure à celle des parois latérales.

Dans le mode de réalisation représenté, les cavités 12 et 13 ont une section circulaire pour recevoir des flacons (représentés en traits mixtes).

Comme on le voit clairement à la figure 2 lors du moulage de la demi-coquille 3, on réalise les parois latérales et les parois internes ainsi que la cloison 14, un volume étant ménagé entre lesdites parois latérales et lesdites parois internes.

Les extrémités des parois latérales opposées à celles destinées à coopérer avec la demi-coquille 4 comportent une petite gorge 16 sur leur surface interne.

Le volume ménagé entre les parois internes et externes est destiné à être rempli d'un matériau 19 léger, susceptible d'absorber les liquides, inerte et constituant un bon amortisseur de chocs.

Le volume est fermé par le fond 11 qui s'encastre dans les gorges 16.

D'après de nombreux essais effectués du mica exfolié sous forme de petites particules constitue un excellent matériau répondant aux impératifs ci-dessus.

Les cavités 12 et 13 comportent des trous 18 pour les mettre en communication avec le volume intérieur de la demi-coquille 3.

La demi-coquille 4 présente quatre parois latérales 20, 21, 22 et 23, un fond 24 et deux cavités 12a et 13a correspondant aux cavités 12 et 13, ces cavités 12a et 13a étant séparées par une petite cloison 14a.

La demi-coquille 4 est réalisée de la même manière que la demi-coquille 3 et dans le même matériau, un volume étant ménagé entre ses parois internes et externes, ce volume étant rempli du même matériau 19 et le volume étant fermé par le fond 24 qui est encastré dans des gorges 26 des parois latérales 20 à 23.

Il est prévu, également, des trous dans les cavités 12a et 13a pour mettre en communication celles-ci avec le volume rempli du matériau 19.

L'emballage ainsi constitué est très résistant aux chocs et présente l'avantage, qu'en cas de bris des flacons contenus dans les cavités, le contenu de ces flacons est absorbé par le matériau 19 de sorte qu'il ne s'écoule pas à l'extérieur de l'emballage.

L'emballage, selon l'invention, peut être réalisé aussi bien pour recevoir des petites quantités, par exemple, des échantillons, que pour des volumes plus importants. De même, dans l'exemple représenté, on a prévu un emballage pour deux flacons, mais celui-ci peut être prévu aussi bien pour un seul flacon que pour un nombre de flacons supérieur à deux.

A la figure 3, on a représenté une variante de réalisation de l'invention. Sur cette figure, on a reporté les références utilisées pour les figures précédentes, pour désigner les éléments correspondants, mais affectées de la lettre "b".

A la figure 3, on a fait figurer seulement la garniture de protection étant entendu que celle-ci est destinée à s'insérer dans une caisse telle que la caisse 1 représentée à la figure 1.

Dans ce mode de réalisation, la demi-coquille 3b est réalisée dans un matériau moulé de manière à présenter les cavités 12b et 13b, celles-ci étant séparées par une petite cloison 14b.

Pour permettre le démoulage, chaque cavité 12b, 13b présente une forme tronconique, la petite base étant tournée du côté du fond 11b.

La demi-coquille 4b est réalisée de la même façon que la demi-coquille 3b de sorte que ses cavités vont en s'évasant depuis la paroi adjacente au fond 24b.

Ainsi, les récipients logés dans les cavités risquent de ne pas être suffisament maintenus. Pour remédier à cet inconvénient, il est prévu une plaque intercalaire 28 ayant la même dimension que les bords des demi-coquilles destinés à être assemblés l'un contre l'autre et présentant une série de trous permettant le passage des ergots 5b.

La plaque intercalaire 28 comporte deux ouvertures 29 et 30 correspondant aux cavités 12b et 13b et dont les dimensions sont sensiblement égales à la section des récipients destinés à être logés dans les cavités.

On conçoit qu'ainsi les récipients seront parfaitement maintenus dans les cavités.

Aux figures 4 et 5, on a représenté une variante de réalisation des demi-coquilles. Sur ces figures on a utilisé pour désigner les parties correspondantes à celles des figures précédentes, les mêmes signes de reférence, mais affectés de la lettre "c".

La garniture intérieure de protection 2c est formée de deux demi-coquilles 3c et 4c. La demi-coquille 3c comporte à sa partie supérieure des ergots 5c, tandis que l'extrémité correspondante de la demi-coquille 4c présente des trous et des ergots correspondants, ces organes étant disposés asymétriquement afin de former un système de détrompage ne permettant l'assemblage des deux demi-coquilles que dans une seule position.

La demi-coquille 3c est réalisée en un matériau moulé, bio-dégradable, par exemple, du carton-pâte, ladite demi-coquille 3c présentant quatre parois latérales 7c, 8c, 9c et 10c et un fond 11c.

La demi-coquille 3c est moulée de manière à présenter deux cavités 12c et 13c séparées par une cloison 14c dont la hauteur est inférieure à celle des parois latérales.

La demi-coquille 4c est réalisée de la même manière que la demi-coquille 3c et n'est pas décrite ici en détail.

La demi-coquille 3c est réalisée de manière à obtenir lors du moulage un panneau qui prolonge la paroi latérale 7c et qui constitue le fond, ledit panneau peut être plié le long d'une ligne 35, les autres parois latérales comportant une gorge 16c destinée à recevoir les bords du panneau qui constituent le fond 11c.

Lors du moulage de la demi-coquille 3c on réalise au voisinage du fond des cavités 12c et 13c, des amincissements 36 dans l'épaisseur de la matière. Ces amincissements peuvent être réalisés à des intervalles réguliers, le long de zones déterminées ou sur toute la partie adjacente au fond des cavités.

Le volume ménagé dans la demi-coquille 3c est destiné à être rempli d'un matériau léger susceptible d'absorber les liquides, inerte et constituant un bon amortissement de chocs, comme du mica exfolié ayant une très petite granulométrie.

Le remplissage du volume s'effectue aisément à travers l'ouverture délimitée par les gorges 16c, le fond étant ensuite rabattu pour fermer ladite ouverture et coopérer avec lesdites gorges 16c.

Les amincissements 36 constituent des parties des amorces de rupture de sorte que, lorsque les demi-coquilles 3c ou 4c sont soumises à un choc, il se forme une déchirure 37 (voir figure 5). Ainsi, en cas de bris d'un flacon contenu dans les cavités 12c ou 13c, le contenu du flacon est absorbé par le matériau logé dans le volume des demi-coquilles 3c ou 4c.

Bien entendu, l'invention n'est pas limitée aux modes de réalisation qui viennent d'être décrits et représentés. On pourra y apporter de nombreuses modifications de détail sans sortir pour cela du cadre de l'invention.

## Revendications

**1°-** Emballage pour produits dangereux ou récipients fragiles, du type comprenant une caisse (1) et une garniture intérieure (2) logée dans la caisse et destinée à recevoir un récipient contenant un produit, la garniture intérieure étant formée de deux demi-coquilles (3,4) et présentant chacune une paroi latérale et un fond et, une paroi interne délimitant au moins une cavité destinée à recevoir le récipient contenant le produit dangereux, lesdites demi-coquilles étant destinées à être assemblées par leur bord, caractérisé en ce que chaque demi-coquille (3, 4) est réalisée en un matériau moulé permettant le passage des liquides et conformé de manière à ménager entre la paroi latérale et la paroi interne un volume creux rempli d'un matériau (19) inerte, léger, absorbant les liquides et constituant un bon amortisseur de chocs.

**2°-** Emballage, selon la revendication 1, caractérisé en ce que chaque demi-coquille (3,4) comporte des trous (18) pour mettre en communication le volume ménagé entre la paroi interne et la paroi externe.

**3°-** Emballage, selon la revendication 1, caractérisé en ce que chaque demi-coquille (3c, 4c) comporte dans la cavité, au moins, une amorce de rupture (36).

**4°-** Emballage, selon la revendication 3, caractérisé en ce que l'amorce de rupture (36) est prévue au voisinage du fond de la cavité.

**5°-** Emballage, selon la revendication 3, caractérisé en ce que l'amorce de rupture (36) est constituée par un amincissement de l'épaisseur de la matière au voisinage du fond de la cavité.

**6°-** Emballage, selon la revendication 1, caractérisé en ce que chaque demi-coquille (3,4) est réalisée en un matériau semi-rigide tel que du carton-pâte.

**7°-** Emballage, selon la revendication 1, caractérisé en ce que le matériau (19) inerte, léger, absorbant les liquides et constituant un bon amortisseur de chocs est constitué par des particules de mica exfolié.

**8°-** Emballage, selon la revendication 1, caracrérisé en ce que les demi-coquilles (3,4) comportent un système de détrompage le long de leurs bords destinés à être assemblés.

**9°-** Emballage, selon la revendication 1, caractérisé en ce que chaque demi-coquille (3, 4) est moulée de manière à présenter la paroi latérale et la paroi interne, le fond étant rapporté.

**10°-** Emballage, selon les revendications 1 et 9, caractérisé en ce que la paroi latérale de chaque demi-coquille est pourvue d'une gorge interne (16,26) au voisinage de son extrémité opposée à son bord destiné à coopérer avec l'autre demi-coquille, le fond étant encastré dans la gorge.

**11°-** Emballage, selon la revendication 1, caractérisé en ce que le fond (11c) est moulé d'une seule pièce avec l'une des parois latérales et est rabattu pour coopérer avec des gorges (16c) des extrémités libres des autres parois latérales.

**12°-** Emballage, selon la revendication 1, caractérisé en ce qu'il comporte une plaque intercalaire (28) destinée à être insérée entre les deux demi-coquilles et qui est percée d'au moins une ouverture (29, 30) destinée à coïncider avec les cavités desdites demi-coquilles.
